# EUROPÄISCHE PATENTSCHRIFT

(11) **EP 1 971 547 B1**
(45) Veröffentlichungstag und Bekanntmachung des Hinweises auf die Patenterteilung: **27.10.2010**
(21) Anmeldenummer: 06806720.6
(22) Anmeldetag: 17.11.2006
(51) Int. Cl.: B67D 7/22

(54) **VERFAHREN UND VORRICHTUNG ZUR ABGABE EINES FLUIDES AUS EINEM TANK**
METHOD AND DEVICE FOR DISPENSING A FLUID FROM A TANK
PROCEDE ET DISPOSITIF DE PRELEVEMENT D' UN FLUIDE DANS UNE CUVE

(30) Priorität: 13.01.2006 DE 102006001866
(43) Veröffentlichungstag der Anmeldung: 24.09.2008
(73) Patentinhaber: Bartec GmbH, 97980 Bad Mergentheim (DE)
(72) Erfinder: AMANN, Hans Peter, 84095 Furth (DE)
(74) Vertreter: Heim, Hans-Karl
(86) Internationale Anmeldenummer: PCT/EP2006/011064
(87) Internationale Veröffentlichungsnummer: WO 2007/087849

(56) Entgegenhaltungen:
- WO-A-2005/113168
- DE-C1- 19 630 655
- DE-C1- 19 733 715
- DE-U1- 20 021 937

## Beschreibung

Die Erfindung betrifft ein Verfahren und eine Vorrichtung zur Abgabe eines Fluides, insbesondere einer gemessenen Fluidmenge, aus zumindest einem Tank.

Bei der Abgabe von Mineralölprodukten, wie beispielsweise Heizöl, an den Endkunden muss in der Regel eine eichrechtlich zugelassene Messeinrichtung verwendet werden, die einerseits eine eichgenaue Messung des Durchflussvolumens erlaubt und andererseits verhindert, dass Lufteinschlüsse, insbesondere Luftblasen, dem abzugebenden Produkt beigemengt sind. Eine Vorrichtung mit einer hierfür ausgelegten Messeinrichtung ist beispielsweise in der EP 0 855 576 A1 beschrieben.

Gemäß der Lehre der EP 0 855 576 A1 wird die Flüssigkeit über eine Rohrleitung aus einem Tank abgegeben, wobei an der Rohrleitung eine Pumpe und ein Zähler vorgesehen sind. Ferner ist an der Rohrleitung oberstromig des Zählers ein Entgasungsbehälter sowie ein Gasblasensensor vorgesehen. Um zu vermeiden, dass mit der Flüssigkeit mitgerissenes Gas in den Zähler eindringt, kann bei der Vorrichtung der EP 0 855 576 A1 der Blasenanteil mittels des Gasblasensensors gemessen werden und die Leistung der Pumpe entsprechend gesteuert werden. Kommt es, insbesondere zum Schluss der Abgabe, zu einem übermäßigen Lufteinschlag, so kann die Pumpe gestoppt werden, wobei vorgesehen werden kann, dass im Entgasungsbehälter noch so viel Produkt verbleibt, dass sichergestellt ist, dass kein Gas in den Zähler gelangt. In der Rohrleitung bleibt somit am Ende der Abgabe ein Restvolumen des Produktes zurück.

Wird mit der Vorrichtung der EP 0 855 576 A1 eine Teillieferung geleistet, der Tank also nicht vollständig entleert, so bleibt zum Ende der Abgabe das gesamte Rohrleitungssystem, einschließlich der daran angeordneten Komponenten sowie daran angeordneter Vollschläuche, mit dem entsprechenden Produkt gefüllt.

Bei einem typischen Tankfahrzeug kann das zum Ende der Abgabe im Rohrleitungssystem enthaltene Restvolumen typischerweise bis zu 30 1 betragen.

Wird nach Abschluss der Abgabe ein Produktwechsel durchgeführt, beispielsweise durch Umschalten auf eine unterschiedlich befüllte Tankkammer, so kann es durch das in der Rohrleitung enthaltene Restvolumen zu Vermischungen und Verunreinigungen des anschließend abgegebenen Produktes kommen. Insbesondere bei hochwertigen Heizölen und Dieselkraftstoffen mit unterschiedlichem Schwefelgehalt und mit biosynthetischen Zusatzstoffen sind solche Verunreinigungen durch Restvolumenmengen jedoch zu vermeiden.

Aus der DE 197 33 715 C1 ist ein Verfahren zur Abgabe von Flüssigkeit aus einem mehrere Kammern enthaltenen Tankwagen im Wesentlichen durch Schwerkraft bekannt. Gemäß der Lehre der DE 197 33 715 C1 wird zum Ende der Abgabe ein Bodenventil des Tanks geschlossen und die Abgabeleitung zur Restentleerung belüftet. Während dieser Restentleerung wird die elektronische Registrierung der Zählsignale eines Treibschieberzählers oder Turbinenzählers, der zur Bestimmung der abgegebenen Flüssigkeitsmenge vorgesehen ist, gestoppt. Das bei der Restentleerung abgegebene Flüssigkeitsvolumen wird dadurch berücksichtigt, dass dem bis dahin registrierten Volumenwert in einer elektronischen Steuereinrichtung ein vorher bestimmter Wert hinzuaddiert wird. Insbesondere wenn sich Lufteinschlüsse im Leitungssystem befinden, kann diese Vorgehensweise jedoch im Hinblick auf die eichrechtlichen Vorgaben nicht hinreichend genau sein.

Aus der DE 198 21 559 A1 ist es bekannt, das im Abgabeschlauch einer Zapfsäule enthaltene Flüssigkeitsvolumen am Ende der Abgabe mittels Druckgas herauszudrücken.

Die DE 100 46 921 C1 und die US 5,505,335 beschreiben eine Vorgehensweise, bei der zum Ende der Abgabe in der Leitung enthaltenes Restfluid in den Tank zurückgeführt wird.

Die DE 200 21 937 U1 betrifft eine Anlage zur Abgabe von Flüssigkeit aus einem Tank durch Schwerkraft oder mit Hilfe einer Pumpe. Im Betriebsmodus "Schwerkraftabgabe" ist vorgesehen, das Leitungssystem abströmseitig des Bodenventils zu entleeren. Erreicht das Flüssigkeitsniveau dabei einen bestimmten Messpunkt, wird das Signal eines Volumenzählers nicht mehr gezählt. Vielmehr wird angenommen, dass der Rest der Flüssigkeitsmenge abströmseitig des Messpunktes immer gleich groß ist und diese Menge wird der vom Zähler gemessenen Menge hinzuaddiert.

Die WO 2005/113168 A1 offenbart ein Verfahren zum Betrieb von Tanklagersystemen, bei dem Flüssigkeiten aus einem Tank in ein Rohrsystem abgeführt werden. Dabei ist vorgesehen, dass die aus dem Tank abzuführende Flüssigkeit nach Austritt aus diesem an einer Verzweigungsstelle in zwei separate Teilströme aufgeteilt wird, diese separierten Teilströme getrennt voneinander zu einer Vereinigungsstelle transportiert werden, dort vereinigt werden und nachfolgend abgeführt werden.

Aus der DE 196 30 655 C1 geht ein Verfahren zum wahlweisen Messen der Flüssigkeitsmenge bzw. des Leerstands in den einzelnen Kammern eines Tankwagens oder des Füllzustands im Rohrleitungsabschnitt zwischen einem Bodenventil und einem Befüll- und Abgabeventil der jeweiligen Kammer hervor. Dabei ist vorgesehen, dass an einer einzigen Messstelle pro Kammer unterhalb einer Flüssigkeitssäule, die unterhalb eines tiefliegenden Punktes des Rohrleitungsabschnitts gebildet wird, der Druck gemessen wird, der sich nach Einleiten einer vorgegebenen Gasmenge unter vorgegebenem Druck vorübergehend einstellt.

**Aufgabe** der Erfindung ist es, ein Verfahren und eine Vorrichtung zur Abgabe eines Fluides anzugeben, die bei hoher Genauigkeit bei der Bestimmung der abgegebenen Fluidmenge eine hohe Produktreinheit gewährleisten.

Diese Aufgabe wird durch ein Verfahren zur Abgabe eines Fluides aus zumindest einem Tank mit den Merkmalen des Anspruchs 1 und eine Vorrichtung zur Abgabe eines Fluides aus zumindest einem Tank mit den Merkmalen des Anspruchs 7 gelöst. Bevorzugte Ausführungsbeispiele sind in den jeweils abhängigen Ansprüchen angegeben.

Beim erfindungsgemäßen Verfahren ist unter anderem vorgesehen, dass das Fluid über eine Förderleitung aus dem Tank gefördert wird und abgegeben wird, wobei die Menge des abgegebenen Fluides gemessen wird, zum Ende der Abgabe die Förderleitung mittels einer Tankabsperreinrichtung, insbesondere eines Bodenventils, abgesperrt wird und anschließend auf der tankabgewandten Seite der Tankabsperreinrichtung befindliches Restfluid aus der Förderleitung abgeführt wird und ebenfalls abgegeben wird, wobei die Menge des abgegebenen Restfluides gemessen wird.

Ein Grundgedanke der Erfindung kann darin gesehen werden, dass eine nach Abschluss der Lieferung in der Förderleitung enthaltene Restfluidmenge, die auch als Verschleppungsvolumen bezeichnet werden kann, nicht in Zwischentanks gepumpt wird oder in den Tank zurückgepumpt wird, sondern dem Kunden zugeliefert wird. Dabei wird auch bei der Restfluidmengenabgabe eine Fluidmengenmessung durchgeführt, so dass den eichrechtlichen Anforderungen genüge getan ist. Erfindungsgemäße wird also das Förderleitungssystem nach der Abgabe entleert, so dass die Gefahr der Vermischung durch Restfluid reduziert ist. Dabei wird während des gesamten Abgabevorganges, einschließlich der Abgabe des Restfluides, eine Abgabemengenmessung durchgeführt.

Erfindungsgemäß wird während der Restfluidabgabe eine zusätzliche Messanlage für das Volumen verwendet, die sich von der Messanlage unterscheidet, die bei der anfänglichen Fluidabgabe bei geöffneter Tankabsperreinrichtung verwendet wird. Vorzugsweise wird während der Restfluidabgabe eine zusätzliche Pumpe verwendet, die sich von der Pumpe unterscheidet, die bei der anfänglichen Fluidabgabe bei geöffneter Tankabsperreinrichtung verwendet wird. Bei der erfindungsgemäßen Tankabsperreinrichtung kann es sich beispielsweise um ein Ventil, einen Schieber oder eine Klappe handeln, die im Leitungsverlauf der Förderleitung angeordnet sind. Insbesondere handelt es sich dabei um ein Bodenventil des Tanks. Bei dem Fluid kann es sich insbesondere um eine Flüssigkeit, bevorzugt um einen Kraftstoff, handeln. Sofern mehrere Tanks vorgesehen sind, handelt es sich dabei bevorzugt um einzelne Tankkammern eines Gesamttanks. Die Förderung des Fluides und/oder des Restfluides kann grundsätzlich allein durch Schwerkraftwirkung erfolgen, erfolgt bevorzugt aber durch Pumpwirkung.

Die Messung der Menge des abgegebenen Fluides und/oder des abgegebenen Restfluides erfolgt vorteilhafterweise mittels einer Durchflussmesseinrichtung, beispielsweise einem Flügelradzähler oder Turbinenzähler. Grundsätzlich sind aber auch andere Messmethoden und -einrichtungen möglich.

Nach der Erfindung kann es vorgesehen sein, die Fluidabgabe in der ersten Phase bei Erreichen einer vorher bestimmten Abgabemenge zu stoppen und die Tankabsperreinrichtung zu schließen. Alternativ kann es auch vorgesehen sein, den Gasanteil in der Förderleitung zu messen und die erste Phase der Fluidabgabe in Abhängigkeit von dem Messergebnis zu beenden. Besonders vorteilhaft ist es nach der Erfindung, dass die Fluidabgabe bei einer Abgabemenge gestoppt wird, welche einem Sollwert abzüglich eines vorher bestimmten Korrekturwertes entspricht, und dann das Restfluid abgegeben wird. Hierdurch kann eine Überbefüllung des Behältnisses, in welches das Fluid abgegeben wird, vermieden werden. Bevorzugt entspricht der Korrekturwert einem Maximalwert, der einer vollständigen Fluidbefüllung der tankabgewandten Förderleitungsseite, das heißt ohne Lufteinschlüsse, entspricht.

Grundsätzlich ist es möglich, das Restfluid über denselben Leitungsweg abzugeben, über den auch das Fluid in der ersten Abgabephase vor Absperren der Tankabsperreinrichtung abgegeben wird. Ein weiterer Erfindungsaspekt liegt jedoch darin, dass das Restfluid über eine Entrestungsleitung abgegeben wird, die von der Förderleitung abzweigt und die an einem vom Tank weiter beabstandeten Ort vorzugsweise wieder in die Förderleitung einmündet. Hierdurch ist es möglich, das Auftreten von Vermischungen durch Restfluidmengen in Toträumen der Entrestungsleitung weitestgehend zu verhindern. Sofern die Entrestungsleitung an einem unterstromigen Ort der Förderleitung wieder in diese einmündet, ist es möglich, während des gesamten Abgabevorganges aus ein und derselben Abgabeöffnung abzugeben, was eine besonders einfache Vorgehensweise darstellt.

Eine besonders schnelle und wirksame Entrestung der Förderleitung kann dadurch erreicht werden, dass das Restfluid mittels einer an der Entrestungsleitung angeordneten Entrestungspumpeinrichtung gefördert wird. Geeigneterweise ist eine weitere Pumpeinrichtung an der Förderleitung angeordnet, die zum Pumpen des Fluides in der ersten Phase vor dem Absperren der Tankabsperreinrichtung dient. Die Entrestungspumpeinrichtung wird geeigneterweise fluidstandsabhängig betrieben.

Nach der Erfindung ist ferner vorgesehen, dass die Menge des vor dem Absperren der Tankabsperreinrichtung abgegebenen Fluides und die Menge des abgegebenen Restfluides mittels unterschiedlicher Messeinrichtungen bestimmt werden. Hierbei kann berücksichtigt werden, dass bei der Restfluidabgabe häufig geringere Volumenströme auftreten als bei der vorausgegangenen Fluidabgabe. Auch kann berücksichtigt werden, dass das Restfluid möglicherweise einen vergleichsweise hohen Anteil an Gasanschlüssen aufweist. Vorzugsweise sind die beiden Messeinrichtung leitungstechnisch parallel geschaltet, wobei während der Fluidabgabe eine erste Leitung mit der ersten Messeinrichtung und bei der Restfluidabgabe eine zweite Leitung mit der zweiten Messeinrichtung durchströmt wird. Die zweite Leitung ist vorzugsweise durchmesserkleiner als die erste Leitung ausgebildet.

Erfindungsgemäß vorteilhaft ist es, dass die abgegebene Restfluidmenge mittels einer an der Entrestungsleitung angeordneten Entrestungsdurchflussmesseinrichtung bestimmt wird.

Das Restfluid wird geeigneterweise an zumindest einem Totraum der Förderleitung und/oder einem unteren Scheitelpunkt der Förderleitung aus dieser abgeführt. Vorzugsweise wird das Restfluid an einem Gasabscheider, der an der Förderleitung angeordnet ist, aus der Förderleitung abgeführt. Ein solcher Gasabscheider ist geeigneterweise auf der tankzugewandten Seite einer in der Förderleitung vorgesehenen Durchflussmesseinrichtung für das Fluid angeordnet, um Gaseinschlüsse von dieser Messeinrichtung fernzuhalten. Ein solcher Gasabscheider, der auch als Gasmessverhüter bezeichnet werden kann, weist häufig bodenseitig einen Totraum für das Fluid auf.

Eine besonders einfache Handhabbarkeit ist dadurch gegeben, dass das vor dem Absperren der Tankabsperreinrichtung abgegebene Fluid und das Restfluid über dieselbe Abgabeöffnung abgegeben werden. Vorzugsweise unterscheiden sich jedoch die Leitungswege für die Abgabe des Fluides und für die Abgabe des Restfluides zumindest streckenweise.

Erfindungsgemäß kann vorgesehen sein, dass das Fluid über zumindest einen Vollschlauch abgegeben wird. Geeigneterweise sind mehrere Vollschläuche für verschiedene Produkte bereitgestellt. Dabei kann vorgesehen sein, dass das Fluid und insbesondere auch das Restfluid je nach Zusammensetzung einem anderen Vollschlauch zugeführt wird. Zusätzlich oder alternativ kann auch eine Fluidabgabe über zumindest einen Leerschlauch vorgesehen sein.

Eine erfindungsgemäße Vorrichtung ist unter anderem ausgebildet mit einer Förderleitung, die an ihrem einen Ende über eine Tankabsperreinrichtung, insbesondere ein Bodenventil, am Tank angeschlossen ist, und die an ihrem anderen Ende zumindest eine Abgabeöffnung aufweist, Mitteln zum Abführen und Abgeben von Restfluid, welches sich nach Absperren der Tankabsperreinrichtung auf der tankabgewandten Seite der Tankabsperreinrichtung in der Förderleitung befindet, und Mitteln zum Messen der Menge des abgegebenen Restfluides.

Die erfindungsgemäße Vorrichtung kann insbesondere zur Durchführung des erfindungsgemäßen Verfahrens verwendet werden, wodurch sich die in diesem Zusammenhang beschriebenen Vorteile erzielen lassen. Die im Zusammenhang mit dem erfindungsgemäßen Verfahren beschriebenen Merkmale können auch bei der erfindungsgemäßen Vorrichtung zum Einsatz kommen, wie auch die im Zusammenhang mit der erfindungsgemäßen Vorrichtung beschriebenen Merkmale beim erfindungsgemäßen Verfahren zum Einsatz kommen können.

Die Mittel zum Abführen und Abgeben von Restfluid sind geeigneterweise so ausgelegt, dass das Restfluid, wie auch das Fluid in der ersten Abgabephase, über die Abgabeöffnung abgegeben wird.

Eine besonders gründliche Entrestung der Förderleitung kann erfindungsgemäß dadurch erreicht werden, dass die Mittel zum Abführen und Abgeben von Restfluid eine Entrestungsleitung aufweisen, die von der Förderleitung abzweigt und insbesondere an einem vom Tank weiter beabstandeten Ort bevorzugt wieder in die Förderleitung einmündet. Die Entrestungsleitung zweigt dabei vorteilhafterweise an zumindest einem Totraum, insbesondere an einem unteren Scheitelpunkt der Förderleitung, von der Förderleitung ab. Vorzugsweise ist die Entrestungsleitung verglichen mit der Förderleitung für einen geringeren Volumenstrom ausgelegt, insbesondere durchmesserkleiner ausgebildet.

Nach der Erfindung ist es vorteilhaft, dass zusätzlich zu den Mitteln zum Messen der Menge des abgegebenen Restfluides auch Mittel zum Messen der Menge des vor dem Absperren der Tankabsperreinrichtung abgegebenen Fluides vorgesehen sind. Die Mittel zum Messen sind geeigneterweise alle mit einer Auswerteeinrichtung signalverbunden, die insbesondere ein Summierungsglied für die beiden Messwerte aufweist. Die Auswerteeinrichtung kann Teil einer Steuerung sein, welche Pumpeinrichtungen und/oder Absperreinrichtungen der Vorrichtung steuert.

Nach der Erfindung ist es weiter vorteilhaft, dass an der Förderleitung ein Gasabscheider angeordnet ist. Hierdurch wird ermöglicht, dass die abgegebene Fluidmenge besonders genau bestimmt werden kann. Sofern ein Gasabscheider vorgesehen ist, ist es zweckmäßig, dass die Entrestungsleitung am Gasabscheider, insbesondere an einem Bodenbereich des Gasabscheiders, abzweigt. Im Bodenbereich eines solchen Gasabscheiders kann ein Totraum für das Fluid gebildet sein. Der Gasabscheider kann insbesondere einen querschnittsvergrößerten Bereich in der Förderleitung aufweisen.

Erfindungsgemäß können auch mehrere Entrestungsleitungen vorgesehen sein und/oder die Entrestungsleitung kann mehrere Zulaufleitungen aufweisen, die an verschiedenen Stellen, insbesondere an verschiedenen Toträumen, von der Förderleitung abzweigen.

Grundsätzlich kann die Förderung des Fluides bei geöffneter Tankabsperreinrichtung allein durch Schwerkraftwirkung erfolgen. Besonders vorteilhaft ist es jedoch, dass an der Förderleitung eine Hauptpumpeinrichtung vorgesehen ist. Hierdurch kann eine besonders hohe Abgabeleistung in der ersten Abgabephase erreicht werden.

Zur Bestimmung der in der ersten Abgabephase abgegebenen Fluidmenge ist es ferner vorteilhaft, dass an der Förderleitung eine Hauptdurchflussmesseinrichtung vorgesehen ist. Es sind aber auch andere Einrichtungen zur Bestimmung der abgegebenen Fluidmenge denkbar, wie beispielsweise eine am Tank angeordnete Waage.

Für eine besonders schnelle und zuverlässige Entrestung ist es zweckmäßig, dass an der Entrestungsleitung eine Entrestungspumpeinrichtung vorgesehen ist. Vorteilhaft ist es ferner, dass an der Entrestungsleitung eine Entrestungsdurchflussmesseinrichtung angeordnet ist. Insbesondere können die Mittel zum Messen der Menge des abgegebenen Restfluides die Entrestungsdurchflussmesseinrichtung aufweisen. Vorzugsweise ist die Pumpleistung der Entrestungspumpeinrichtung geringer als die Pumpleistung der Hauptpumpeinrichtung.

Bei den Durchflussmesseinrichtungen kann es sich insbesondere um Turbinenzähler oder Flügelradzähler handeln. Geeigneterweise ist im Leitungsverlauf der Förderleitung auf den Tank folgend zunächst die Hauptpumpeinrichtung angeordnet, dann der Gasabscheider und schließlich die Hauptdurchflussmesseinrichtung.

Eine besonders hohe Präzision bei der Bestimmung der abgegebenen Restfluidmenge kann dadurch erzielt werden, dass, insbesondere in der Entrestungsleitung, ein Füllstandsaufnehmer vorgesehen ist, und dass bevorzugt eine Steuerung vorgesehen ist, die dazu ausgebildet ist, die Entrestungspumpeinrichtung in Abhängigkeit des vom Füllstandsaufnehmer ermittelten Füllstandes zu steuern. Dieser Füllstandsaufnehmer kann insbesondere als Leermeldesensor ausgebildet sein. Mittels dieses Füllstandssensors ist es möglich, zu verhindern, dass die Entrestungsdurchflussmesseinrichtung mit einem zu hohen Gasanteil beaufschlagt wird oder dass die Entrestungsleitung gar leer läuft. Da in der Regel in der Entrestungsleitung ein Restfluidvolumen verbleibt, ist es vorteilhaft, dass diese querschnittsklein, insbesondere querschnittskleiner als die Förderleitung, ausgebildet ist.

Die Zuverlässigkeit der Erfindung kann dadurch erhöht werden, dass an der Entrestungsleitung zumindest eine Absperreinrichtung vorgesehen ist. Die mindestens eine Absperreinrichtung ist vorteilhafterweise von der Steuerung betätigbar. Vorzugsweise ist sowohl an der Abzweigung als auch an der Einmündung der Entrestungsleitung aus beziehungsweise in die Förderleitung jeweils zumindest eine Absperreinrichtung vorgesehen, so dass die Entrestungsleitung während der ersten Abgabephase, also der Phase, bei der die Tankabsperreinrichtung geöffnet ist, strömungstechnisch sowohl einlaufseitig als auch auslaufseitig von der Förderleitung abgetrennt werden kann. Bevorzugt ist beiderseits der Entrestungsdurchflussmesseinrichtung und/oder der Entrestungspumpeinrichtung je eine Absperreinrichtung an der Entrestungsleitung vorgesehen. Sofern mehrere Abgabeöffnungen für unterschiedliche Produkte vorgesehen sind, kann es vorteilhaft sein, für jede Abgabeöffnung auslaufseitig an der Entrestungsleitung eine eigene Absperreinrichtung vorzusehen.

Vorteilhaft ist es nach der Erfindung ferner, dass die Entrestungsleitung auf der tankzugewandten Seite der Hauptdurchflussmesseinrichtung aus der Förderleitung abzweigt und auf der tankabgewandten Seite der Hauptdurchflussmesseinrichtung wieder in die Förderleitung einmündet. In diesem Fall bildet die Entrestungsleitung eine Bypass-Leitung, welche die Hauptdurchflussmesseinrichtung umgeht. Vorzugsweise wird die Hauptdurchflussmesseinrichtung bei der Entrestung entleert.

Nach der Erfindung kann ferner vorgesehen sein, dass an der Förderleitung, insbesondere im Bereich der Hauptdurchflussmesseinrichtung und insbesondere auf deren tankabgewandten Seite, eine Absperreinrichtung, insbesondere ein Rückschlagventil vorgesehen ist. Diese Absperreinrichtung ist erfindungsgemäß auf der tankabgewandten Seite der Tankabsperreinrichtung vorgesehen. Mittels dieser Absperreinrichtung kann ein Bereich der Förderleitung, der entrestet wird, von einem Bereich der Förderleitung, der nicht entrestet wird, abgetrennt werden. Hierdurch wird es nach der Erfindung ermöglicht, mit Vollschläuchen zu arbeiten. Bevorzugt ist vorgesehen, dass die Entrestungsleitung zur einen Seite der Absperreinrichtung aus der Förderleitung abzweigt und zur anderen Seite der Absperreinrichtung wieder in die Förderleitung einmündet. Sofern eine Absperreinrichtung vorgesehen ist, ist die Steuerung geeigneterweise zum Schließen dieser Absperreinrichtung während der Restfluidabgabe ausgebildet. Ein Rückschlagventil kann diese Funktion ohne externe Steuerung übernehmen. Das Rückschlagventil ist geeigneterweise so ausgebildet, dass es bei einer in den Tank gerichteten Fluidströmung sperrt.

Um zu verhindern, dass eine Fluidmenge doppelt, sowohl in der ersten Abgabephase als auch bei der Entrestung, gezählt wird, ist die Absperreinrichtung geeigneterweise in unmittelbarer Nähe der Hauptdurchflussmesseinrichtung angeordnet, und zwar vorzugsweise auf deren tankabgewandten Seite. Das Rückschlagventil kann auch als Druckhalteventil ausgebildet sein.

Bevorzugt ist es nach der Erfindung, dass mehrere Tanks vorgesehen sind, und dass die Förderleitung eine Kollektorleitung aufweist, an der die Tanks über je eine Tankabsperreinrichtung angeschlossen sind. Bei den Tanks kann es sich insbesondere um Tankkammern eines Gesamttankes handeln. Die Erfindung ist geeigneterweise für ein Tankfahrzeug vorgesehen.

Insbesondere dann, wenn mehrere Tanks vorgesehen sind, die mit verschiedenen Fluiden beschickt werden sollen, kann es vorteilhaft sein, dass die Förderleitung mehrere Abgabeleitungen aufweist, an denen jeweils zumindest eine Abgabeöffnung vorgesehen ist, und dass in der Förderleitung ein Verteiler vorgesehen ist, mit dem das Fluid gezielt in die verschiedenen Abgabeleitungen verteilbar ist. Vorzugsweise schließt sich der Verteiler unmittelbar an die in der Förderleitung angeordnete Absperreinrichtung an, so dass ein unterstromig der Absperreinrichtung vorgesehenes Restvolumen, welches nicht entrestet wird, möglichst klein gehalten wird.

Sofern mehrere Abgabeleitungen vorgesehen sind, ist es für eine besonders geringe Vermischung vorteilhaft, dass sich die Entrestungsleitung in mehrere Teilleitungen verzweigt, die jeweils in unterschiedliche Abgabeleitungen einmünden. An der Verzweigung kann für jede Teilleitung eine eigene Absperreinrichtung vorgesehen sein.

Nach der Erfindung kann vorgesehen sein, dass die Förderleitung zumindest eine als Vollschlauch ausgebildete Abgabeleitung aufweist. Auch Leerschläuche können vorgesehen sein.

Um eine besonders einfache und schnelle Entrestung zu erlauben, ist es vorteilhaft, dass an der Förderleitung, insbesondere im Bereich der Tankabsperreinrichtung, zumindest eine Leitungsbelüftungseinrichtung, insbesondere ein Belüftungsventil, vorgesehen ist, mit welcher die Förderleitung bei der Restfluidabgabe tankseitig belüftbar ist.

Vorzugsweise ist an der Förderleitung ein Gasmengensensor für die gasanteilsabhängige Einstellung der Pumpleistung der Hauptpumpeinrichtung mittels der Steuerung vorgesehen.

Die Erfindung wird nachfolgend anhand bevorzugter Ausführungsbeispiele, die schematisch in den Zeichnungen dargestellt sind, näher erläutert. In den Zeichnungen zeigen:
- Fig. 1: eine schematische Ansicht einer erfindungsge- mäßen Vorrichtung zur Abgabe eines Fluides zur Durchführung des erfindungsgemäßen Verfahrens gemäß einer ersten Ausführungsform;
- Fig. 2: eine Detailansicht einer erfindungsgemäßen Vor- richtung im Bereich des abgabeleitungsseitigen Verteilers gemäß einer zweiten Ausführungsform;
- Fig. 3: eine Draufsicht der Vorrichtung aus Fig. 2 in Richtung A; und
- Fig. 4: eine an der Schnittebene B-B geschnittene Sei- tenansicht der Vorrichtung aus Fig. 2.

Gleichwirkende Elemente sind in allen Figuren mit denselben Bezugszeichen gekennzeichnet.

Eine erste Ausführungsform einer erfindungsgemäßen Vorrichtung ist in Fig. 1 dargestellt. Die Vorrichtung weist zwei Tanks 2, 2' auf, welche Tankkammern eines Gesamttankes bilden. An den beiden Tanks 2, 2' ist jeweils eine als Bodenventil ausgebildete Tankabsperreinrichtung 13, 13' vorgesehen. Über diese Bodenventile können die Tanks 2, 2' in eine Kollektorleitung 11 entleert werden, die eingangsseitig einer Förderleitung 10 vorgesehen ist.

In der Förderleitung 10 ist eine Hauptpumpeinrichtung 15 zum Fördern des Fluides aus den beiden Tanks 2, 2' vorgesehen. Beiderseits der Hauptpumpeinrichtung 15 ist in der Förderleitung 10 jeweils in Filter 41, 42 angeordnet. Im Leitungsverlauf der Förderleitung 10 schließt sich an die Hauptpumpeinrichtung 15 mit dem zweiten Filter 42 ein Gasabscheider 30 an, der einen vertikal verlaufenden Wandabschnitt aufweist, der im Vergleich zur umgebenden Förderleitung 10 mit einem größeren Innenquerschnitt, insbesondere mit einem größeren Innendurchmesser, ausgebildet ist.

An den Gasabscheider 30 schließt sich in der Förderleitung 10 eine beispielsweise als Turbinenzähler ausgebildete Hauptdurchflussmesseinrichtung 17 an, an die sich wiederum unmittelbar eine als Rückschlagventil 19 ausgebildete Absperreinrichtung anschließt. Der Gasabscheider 30 dient dazu, eine Gasbeaufschlagung der Hauptdurchflussmesseinrichtung 17 zu minimieren. Auf das Rückschlagventil 19 folgt ein Verteiler 25, der den Förderleitungsquerschnitt auf beispielsweise zwei separate Abgabeleitungen 70, 70' aufteilt, die zum Ende hin als Vollschläuche ausgebildet sind und jeweils eine Abgabeöffnung 20, 20' aufweisen. Eingangsseitig der beiden Abgabeleitungen 70, 70', im Bereich des Verteilers 25, weisen die beiden Abgabeleitungen 70, 70' jeweils eine Absperreinrichtung 72, 72' auf. Es können auch mehr als zwei Abgabeleitungen vorgesehen sein, wobei dann die Zahl der Abgabeöffnungen und Absperreinrichtungen entsprechend erhöht sein kann.

Im Bodenbereich des Gasabscheiders 30 ist ein Totraum ausgebildet, der über die darüber ein- und austretende Förderleitung 10 nicht abpumpbar ist. In diesem Bodenbereich des Gasabscheiders 30 zweigt aus der Förderleitung 10 über eine Absperreinrichtung 61 eine Entrestungsleitung 50 ab. Diese Entrestungsleitung 50 verzweigt sich in beispielsweise zwei Teilleitungen 51, 51', die unterstromig des Rückschlagventils 19 in die beiden Abgabeleitungen 70, 70' einmünden. Vorzugsweise ist pro Abgabeleitung zumindest eine Teilleitung vorgesehen. In der Entrestungsleitung 50 ist eine Entrestungspumpeinrichtung 55 sowie eine Entrestungsdurchflussmesseinrichtung 53, die beispielsweise als Turbinenzähler ausgebildet ist, angeordnet. Ferner ist tankseitig der Entrestungsdurchflussmesseinrichtung 53 ein Füllstandsaufnehmer 58 vorgesehen. Hinter der Verzweigung der Entrestungsleitung 50 ist in jeder der beiden Teilleitungen 51, 51' der Entrestungsleitung 50 jeweils eine Absperreinrichtung 62, 62' vorgesehen.

Soll mittels der Vorrichtung eine vorgegebene Fluidmenge von beispielsweise 3000 1 aus dem Tank 2 abgegeben werden, so kann nach einem Ausführungsbeispiel der Erfindung folgendermaßen verfahren werden:
Zunächst wird die Förderleitung 10 dadurch befüllt, dass die Tankabsperreinrichtung 13 geöffnet wird, wobei die zweite Tankabsperreinrichtung 13' auf Durchgang geschaltet wird. Ferner wird ein deckelseitig am Gasabscheider 30 vorgesehenes Entlüftungsventil 32 geöffnet, das über eine Entlüftungsleitung 33 beispielsweise mit dem Tank 2, oder auch mit der Umgebung, in Leitungsverbindung steht. Hierdurch kann die Förderleitung 10 bis zum Rückschlagventil 19 mit Fluid befüllt werden.

Neben dem Entlüftungsventil 32 können auch weitere, nicht dargestellte Entlüftungsventile vorgesehen sein; die mit der Umgebung oder mit dem anderen Tank 2' in Leitungsverbindung stehen.

Zum Nachweis des Füllzustandes der Förderleitung 10 ist an dieser Leitung eine Messsonde 35 vorgesehen. Diese Messsonde 35 ist im vorliegenden Ausführungsbeispiel als elektronischer Peilstab ausgebildet, der im Gasabscheider 30, der auch als Gasmessverhüter bezeichnet werden kann, angeordnet ist. Sobald mittels der Messsonde 35 festgestellt wird, dass im Leitungssystem 10 genügend Produkt vorhanden ist, um blasenfreies Produkt in die Abgabeleitungen 70, 70' und deren Vollschläuche abzugeben, wird das Entlüftungsventil 32 geschlossen. Alternativ kann auch eine Zeitablaufsteuerung vorgesehen sein.

Beim anfänglichen Befüllen der Förderleitung 10 sind die Absperreinrichtung 61, die auch als Entrestungsventil bezeichnet werden kann, sowie die Absperreinrichtungen 62, 62' und 72, 72' geschlossen.

Ist die Förderleitung 10 befüllt, wird je nach Schlauchvorbefüllung die Absperreinrichtung 72 oder die Absperreinrichtung 72' geöffnet und die Hauptpumpeinrichtung 15 gestartet. Die Hauptdurchflussmesseinrichtung 17 erfasst die durchströmende Menge, die aufgrund des vorgeschalteten Gasabscheiders 30 im Wesentlichen blasenfrei ist. Die als Rechner ausgebildete Steuerung 5 steuert die Hauptpumpeinrichtung 15 derart, dass der Fördervorgang rechtzeitig vor dem gewünschten Sollwert für die Abgabe stoppt. Insbesondere kann bei einem Abgabevolumen gestoppt werden, das dem Sollvolumen abzüglich des Volumens der Förderleitung 10 entspricht, im vorliegenden Beispiel bei einem Rohrvolumen von 30 1 bei einem Wert von 2970 1.

Die Abgabeleitungen 70, 70' sind bereits mit dem Produkt des jeweiligen Vollschlauches gefüllt, was beispielsweise bei der Erstinbetriebnahme des Systems erfolgen kann.

Anschließend wird die Tankabsperreinrichtung 13 geschlossen. Bei der dargestellten Ausführungsform, bei der die Teilleitungen 51, 51' der Entrestungsleitung 50 auf der tankabgewandten Seite, das heißt unterstromig der Absperreinrichtungen 72, 72' in die Förderleitung einmünden, werden auch diese beiden Absperreinrichtungen 72, 72' geschlossen.

Nun wird der Entrestungsvorgang begonnen. Hierzu wird die Tankabsperreinrichtung 13 über ein Belüftungsventil 45 belüftet. Ein weiteres Belüftungsventil ist an der zweiten Tankabsperreinrichtung 13' des zweiten Tanks 2' vorgesehen. Ferner werden die einlaufseitig der Entrestungsleitung 50 vorgesehene Absperreinrichtung 61 sowie, entsprechend der zuvor verwendeten Abgabeleitung 70 oder 70', die auslaufseitige Absperreinrichtung 62 oder die auslaufseitige Absperreinrichtung 62' der Entrestungsleitung 30 geöffnet. Die auslaufseitigen Absperreinrichtungen 62, 62' können auch als Selektionsventile bezeichnet werden.

Nach Öffnung der Absperreinrichtungen 61 und 62 beziehungsweise 62' wird die Entrestungspumpeinrichtung 55 gestartet und pumpt das zu entrestende Produkt über die Entrestungsdurchflussmesseinrichtung 53 in die Injektionsstelle der jeweiligen Abgabeleitung 70 beziehungsweise 70'. Ein Füllstandsaufnehmer 58, der auch als Leermeldesensor bezeichnet werden kann, überwacht den Produktstrom in der Entrestungsleitung 50 auf Lufteinschlag. Sobald ein Lufteinschlag detektiert wird, wird die Entrestungspumpeinrichtung 55 gestoppt oder heruntergefahren.

Zusätzlich oder alternativ zum Füllstandsaufnehmer 58 in der Entrestungsleitung 50 kann zu dem genannten Zweck auch am Gasabscheider 30 ein Füllstandsaufnehmer 59 vorgesehen sein. Dieser Füllstandsaufnehmer 59 erlaubt eine zeitlich verzögerte Reaktion und Pumpensteuerung. Das Signal des Füllstandsaufnehmers 58 kann hingegen als absolutes Abschaltkriterium herangezogen werden, um sicherzustellen, dass kein Gas in die Zuleitung zur Entrestungspumpeinrichtung 55 eindringen kann.

Wird ein Leerlaufen der Entrestungsleitung 50 durch den Aufnehmer 58 oder 59 nachgewiesen, wird die geöffnete Absperreinrichtung der beiden Absperreinrichtungen 62, 62' geschlossen. Die über die Entrestungsdurchflussmesseinrichtung 53 gemessene Fluidmenge wird der von der Hauptdurchflussmesseinrichtung 17 gemessenen Fluidmenge hinzuaddiert. Die gelieferte und zu bezahlende Menge beträgt somit zum Beispiel 3000 1 oder, je nach Gasgehalt in der Förderleitung 10, insbesondere im Gasabscheider 30, zu Beginn der Entrestung etwas weniger.

Anschließend wird das Belüftungsventil 45 wieder geschlossen und ein weiterer Abgabevorgang kann mit entrestetem System gestartet werden.

Die Steuerung des Gasabscheiders 30 kann vorzugsweise über die als Peilstab ausgebildete Messsonde 35 erfolgen, welche den Pegelstand im Gasabscheider 30 angibt. Das Messsignal der Messsonde 35 kann auch zur Steuerung des Entrestungsvorganges, insbesondere zur Steuerung der Entrestungspumpeinrichtung 55, herangezogen werden, da mit ihr der Füllstand im Gasabscheider 30 kontinuierlich ermittelt werden kann, was die Pumpensteuerung erheblich vereinfacht. Wird die Messsonde 35 zur Pumpensteuerung verwendet, kann gegebenenfalls der Füllstandsaufnehmer 58 und/oder 59 entfallen.

Zu berücksichtigen ist, dass das Entrestungssystem in der schematischen Figur 1 der Übersichtlichkeit halber überproportional groß dargestellt ist. Das Innenvolumen der Entrestungseinrichtung, insbesondere der Entrestungsleitung 50, sollte so klein wie möglich gewählt werden, um eine Produktverunreinigung zu minimieren.

Das im System verbleibende Restvolumen kann weiter durch die in den Fig. 2 bis 4 dargestellte Weiterbildung des Verteilers 25 und zugehörigen Ventilblocks reduziert werden, bei der die Totvolumina verringert sind.

Der in den Fig. 2 bis 4 dargestellte Verteiler 25 ermöglicht eine Verteilung des Produktes mit reduzierter Vermischung. Im Gegensatz zum Ausführungsbeispiel der Fig. 1 verzweigt sich bei dem in den Fig. 2 bis 4 dargestellten Ausführungsbeispiel die Entrestungsleitung 50 erst unmittelbar vor dem Verteiler 25, das heißt die in den Teilleitungen 51, 51' angeordneten Absperreinrichtungen 62, 62' grenzen unmittelbar an den Verteiler 25 an. Im Verteiler 25 der Fig. 2 bis 4 wird zum einen die Förderleitung 10 in die beiden Abgabeleitungen 70, 70' verzweigt. Daneben münden in dem Verteiler 25 auch die beiden Teilleitungen 51, 51' der Entrestungsleitung 50 in die getrennten Abgabeleitungen 70, 70' ein. Im Gegensatz zum Ausführungsbeispiel der Fig. 1 münden die Teilleitungen 51, 51' dabei auf der tankzugewandten Seite der Absperreinrichtungen 72, 72' in die Abgabeleitungen 70, 70' ein. Die Absperreinrichtungen 72, 72' schließen unmittelbar an den Verteiler 25 an.

Bei dem in den Fig. 2 bis 4 dargestellten Ausführungsbeispiel sind in der Entrestungsleitung 50 oberstromig ihrer Verzweigung Sensoren 80, 80' angeordnet, die zum Erfassen eines Signales von der Entrestungspumpeinrichtung 55 und/oder Entrestungsdurchflussmesseinrichtung 53 dienen. Die Entrestungspumpeinrichtung 55 und/oder Entrestungsdurchflussmesseinrichtung 53 kann dabei beispielsweise als Turbinenradzähler oder Flügelradzähler (mit 90 Phasenversetzung) ausgebildet sein.

Die Absperreinrichtungen 62, 62' und 72, 72' werden gleichzeitig und zugeordnet gesteuert, das heißt, es sind beispielsweise die Absperreinrichtungen 62, 72 geöffnet und die Absperreinrichtungen 62' und 72' geschlossen.

Die Durchflussmesseinrichtungen der Erfindung können insbesondere als Treibschieberzähler ausgebildet sein.

## Patentansprüche

1. Verfahren zur Abgabe eines Fluides aus zumindest einem Tank (2), bei dem
- das Fluid über eine Förderleitung (10) aus dem Tank (2) gefördert wird und abgegeben wird, wobei die Menge des abgegebenen Fluides gemessen wird,
- zum Ende der Abgabe die Förderleitung (10) mittels einer Tankabsperreinrichtung (13) abgesperrt wird und
- anschließend auf der tankabgewandten Seite der Tankabsperreinrichtung (13) befindliches Restfluid aus der Förderleitung (10) abgeführt wird und über eine Entrestungsleitung (50), die von der Förderleitung (10) abzweigt und an einem vom Tank (2) weiter beabstandeten Ort wieder in die Förderleitung (10) einmündet, ebenfalls abgegeben wird, wobei die Menge des abgegebenen Restfluides gemessen wird,
- wobei die Menge des vor dem Absperren der Tankabsperreinrichtung (13) abgegebenen Fluides und die Menge des abgegebenen Restfluides mittels unterschiedlicher Messeinrichtungen bestimmt wird.

2. Verfahren nach Anspruch 1,
**dadurch gekennzeichnet,**
**dass** das Restfluid mittels einer an der Entrestungsleitung (50) angeordneten Entrestungspumpeinrichtung (55) gefördert wird.

3. Verfahren nach einem der vorhergehenden Ansprüche,
**dadurch gekennzeichnet,**
**dass** die abgegebene Restfluidmenge mittels einer an der Entrestungsleitung (50) angeordneten Entrestungsdurchflussmesseinrichtung (53) bestimmt wird.

4. Verfahren nach einem der vorhergehenden Ansprüche,
**dadurch gekennzeichnet,**
**dass** das Restfluid an einem Gasabscheider (30), der an der Förderleitung (10) angeordnet ist, aus der Förderleitung (10) abgeführt wird.

5. Verfahren nach einem der vorhergehenden Ansprüche,
**dadurch gekennzeichnet,**
**dass** das vor dem Absperren der Tankabsperreinrichtung (13) abgegebene Fluid und das Restfluid über dieselbe Abgabeöffnung (20) abgegeben werden.

6. Verfahren nach einem der vorhergehenden Ansprüche,
**dadurch gekennzeichnet,**
**dass** das Fluid über zumindest einen Vollschlauch abgegeben wird.

7. Vorrichtung zur Abgabe eines Fluides aus zumindest einem Tank (2), zur Durchführung des Verfahrens nach einem der vorhergehenden Ansprüche, mit
- einer Förderleitung (10), die an ihrem einen Ende über eine Tankabsperreinrichtung (13) am Tank (2) angeschlossen ist, und die an ihrem anderen Ende zumindest eine Abgabeöffnung (20) aufweist,
- Mitteln, die zum Abführen und Abgeben von Restfluid eingerichtet sind, welches sich nach Absperren der Tankabsperreinrichtung (13) auf der tankabgewandten Seite der Tankabsperreinrichtung (13) in der Förderleitung (10) befindet, und
- Mitteln (17) zum Bestimmen der Menge des vor dem Absperren der Tankabsperreinrichtung (13) abgegebenen Fluides,
**dadurch gekennzeichnet,**
- **dass** die Mittel, die zum Abführen und Abgeben von Restfluid eingerichtet sind, eine Entrestungsleitung (50) aufweisen, die von der Förderleitung (10) abzweigt und an einem vom Tank (2) weiter beabstandeten Ort wieder in die Förderleitung (10) einmündet, und
- **dass** Mittel (53) vorgesehen sind, die zum Messen der Menge des abgegeben Restfluides eingerichtet sind, und die sich von den Mitteln zum Bestimmen der Menge des vor dem Absperren der Tankabsperreinrichtung (13) abgegebenen Fluides unterscheiden,
- wobei die Vorrichtung dafür eingerichtet ist, dass die Menge des abgegebenen Restfluides gemessen wird, wobei die Menge des vor dem Absperren der Tankabsperreinrichtung (13) abgegebenen Fluides und die Menge des abgegebenen Restfluides mittels unterschiedlicher Messeinrichtungen bestimmt wird.

8. Vorrichtung nach Anspruch 7,
**dadurch gekennzeichnet,**
**dass** an der Förderleitung (10) ein Gasabscheider (30) angeordnet ist, und
**dass** die Entrestungsleitung (50) insbesondere am Gasabscheider (30) abzweigt.

9. Vorrichtung nach einem der Ansprüche 7 oder 8,
**dadurch gekennzeichnet,**
**dass** an der Förderleitung eine Hauptpumpeinrichtung (15) und/oder eine Hauptdurchflussmesseinrichtung (17) vorgesehen ist.

10. Vorrichtung nach einem der Ansprüche 7 bis 9,
**dadurch gekennzeichnet,**
**dass** an der Entrestungsleitung (50) eine Entrestungspumpeinrichtung (55) und/oder eine Entrestungsdurchflussmesseinrichtung (53) angeordnet ist.

11. Vorrichtung nach einem der Ansprüche 7 bis 10,
**dadurch gekennzeichnet,**
**dass** an der Entrestungsleitung (50) ein Füllstandsaufnehmer (58) vorgesehen ist, und
**dass** bevorzugt eine Steuerung (5) vorgesehen ist, die dazu ausgebildet ist, die Entrestungspumpeinrichtung (55) in Abhängigkeit des vom Füllstandsaufnehmer (58) ermittelten Füllstandes zu steuern.

12. Vorrichtung nach einem der Ansprüche 7 bis 11,
**dadurch gekennzeichnet,**
**dass** an der Entrestungsleitung (50) zumindest eine Absperreinrichtung (61, 62) vorgesehen ist.

13. Vorrichtung nach einem der Ansprüche 7 bis 12,
**dadurch gekennzeichnet,**
**dass** die Entrestungsleitung (50) auf der tankzugewandten Seite der Hauptdurchflussmesseinrichtung (17) aus der Förderleitung (10) abzweigt und auf der tankabgewandten Seite der Hauptdurchflussmesseinrichtung (17) wieder in die Förderleitung (10) einmündet.

14. Vorrichtung nach einem der Ansprüche 7 bis 13,
**dadurch gekennzeichnet,**
**dass** an der Förderleitung (10), insbesondere im Bereich der Hauptdurchflussmesseinrichtung (17) und insbesondere auf deren tankabgewandten Seite, eine Absperreinrichtung, insbesondere ein Rückschlagventil (19) vorgesehen ist.

15. Vorrichtung nach einem der Ansprüche 7 bis 14,
**dadurch gekennzeichnet,**
**dass** mehrere Tanks (2) vorgesehen sind und dass die Förderleitung (10) eine Kollektorleitung (11) aufweist, an der die Tanks (2) über je eine Tankabsperreinrichtung (13) angeschlossen sind.

16. Vorrichtung nach einem der Ansprüche 7 bis 15, **dadurch gekennzeichnet,**
**dass** die Förderleitung (10) mehrere Abgabeleitungen (70) aufweist, an denen jeweils eine Abgabeöffnung (20) vorgesehen ist,
**dass** in der Förderleitung (10) ein Verteiler (25) vorgesehen ist, mit dem das Fluid in die verschiedenen Abgabeleitungen (70) verteilbar ist, und
**dass** sich die Entrestungsleitung (50) in mehrere Teilleitungen (51) verzweigt, die jeweils in unterschiedliche Abgabeleitungen (70) einmünden.

17. Vorrichtung nach einem der Ansprüche 7 bis 16,
**dadurch gekennzeichnet,**
**dass** die Förderleitung (10) zumindest eine als Vollschlauch ausgebildete Abgabeleitung (70) aufweist.

## Claims

1. Method for dispensing a fluid from at least one tank (2),
in which
- the fluid is conveyed via a conveyor line (10) from the tank (2) and dispensed, whereby the quantity of the dispensed fluid is measured,
- when completing the dispensing operation the conveyor line (10) is shut off by means of a tank shut-off device (13) in particular a bottom valve, and
- subsequently residual fluid located on the side of the tank shut-off device (13) facing away from the tank is led off from the conveyor line (10) and is equally dispensed via a residue removal line (50), which branches off from the conveyor line (10) and runs back into the conveyor line (10) at a place located further away from the tank (2), whereby the quantity of the dispensed residual fluid is measured,
- whereby the quantity of fluid dispensed before shutting off the tank shut-off device (13) and the quantity of the dispensed residual fluid is determined by means of different measuring devices.

2. Method according to claim 1,
**characterized in that**
the residual fluid is conveyed by means of a residue removal pump device (55) arranged on the residue removal line (50).

3. Method according to any one of the preceding claims,
**characterized in that**
the dispensed quantity of residual fluid is determined by means of a residue removal flow-measuring device (53) arranged on the residue removal line (50).

4. Method according to any one of the preceding claims,
**characterized in that**
the residual fluid is led off from the conveyor line (10) at a gas separator (30), which is arranged on the conveyor line (10).

5. Method according to any one of the preceding claims,
**characterized in that**
the fluid dispensed before shutting off the tank shut-off device (13) and the residual fluid are dispensed via the same dispensing opening (20).

6. Method according to any one of the preceding claims,
**characterized in that**
the fluid is dispensed via at least one wet hose.

7. Device for dispensing a fluid from at least one tank (2), in particular for carrying out the method according to any one of the preceding claims, comprising
- a conveyor line (10), which is connected at its one end via a tank shut-off device (13) in particular a bottom valve, to the tank (2) and has at its other end at least one dispensing opening (20),
- means adapted for leading off and dispensing residual fluid which, following shut-off of the tank shut-off device (13), is located in the conveyor line (10) on the side of the tank shut-off device (13) facing away from the tank, and
- means (17) for determining the quantity of fluid dispensed before shutting off the tank shut-off device (13),
**characterized in that**
- the means adapted for leading off and dispensing residual fluid have a residue removal line (50), which branches off from the conveyor line (10) and runs back into the conveyor line (10) at a place located further away from the tank (2), and
- **in that** means (53) are provided, which are adapted for measuring the quantity of the dispensed residual fluid and which differ from the means for determining the quantity of fluid dispensed before shutting off the tank shut-off device (13),
- whereby the device is adapted for measuring the quantity of the dispensed residual fluid, whereby the quantity of fluid dispensed before shutting off the tank shut-off device (13) and the quantity of the dispensed residual fluid is determined by means of different measuring devices.

8. Device according to claim 7,
**characterized in that**
on the conveyor line (10) a gas separator (30) is arranged and
**in that** the residue removal line (50) branches off at the gas separator (30) in particular.

9. Device according to any one of claims 7 or 8,
**characterized in that**
on the conveyor line a main pump device (15) and/or a main flow-measuring device (17) is provided.

10. Device according to any one of claims 7 to 9,
**characterized in that**
on the residue removal line (50) a residue removal pump device (55) and/or a residue removal flow-measuring device (53) is arranged.

11. Device according to any one of claims 7 to 10,
**characterized in that**
on the residue removal line (50) a filling level pick-up (58) is provided and
**in that** a control (5) is preferably provided, which is designed for controlling the residue removal pump device (55) depending on the filling level detected by the filling level pick-up (58).

12. Device according to any one of claims 7 to 11,
**characterized in that**
on the residue removal line (50) at least one shut-off device (61, 62) is provided.

13. Device according to any one of claims 7 to 12,
**characterized in that**
the residue removal line (50) branches off from the conveyor line (10) on the side of the main flow-measuring device (17) facing towards the tank and runs back into the conveyor line (10) on the side of the main flow-measuring device (17) facing away from the tank.

14. Device according to any one of claims 7 to 13,
**characterized in that**
on the conveyor line (10), in particular in the area of the main flow-measuring device (17) and in particular on its side facing away from the tank, a shut-off device, in particular a non-return valve (19) is provided.

15. Device according to any one of claims 7 to 14,
**characterized in that**
several tanks (2) are provided and **in that** the conveyor line (10) has a collector line (11), to which the tanks (2) are connected via a tank shut-off device (13) each.

16. Device according to any one of claims 7 to 15,
**characterized in that**
the conveyor line (10) has several dispensing lines (70), on which a dispensing opening (20) is provided in each case,
**in that** in the conveyor line (10) a distributor (25) is provided, with which the fluid can be distributed into the different dispensing lines (70) and
**in that** the residue removal line (50) branches out into several partial lines (51), which each run into different dispensing lines (70).

17. Device according to any one of claims 7 to 16,
**characterized in that**
the conveyor line (10) has at least one dispensing line (70) designed as a wet hose.

## Revendications

1. Procédé pour distribuer un fluide depuis au moins un réservoir (1), dans lequel
- le fluide est transporté et distribué depuis le réservoir (2) par une conduite d'acheminement, la quantité de fluide distribuée étant mesurée,
- à la fin de la distribution, la conduite d'acheminement (10) est fermée au moyen d'un dispositif (13) de fermeture de réservoir, puis
- le fluide résiduel présent du côté du dispositif (13) de fermeture de réservoir opposé au réservoir est évacué de la conduite d'acheminement (10) et également distribué par une conduite de vidange (50) qui part de la conduite d'acheminement (10) et re-débouche dans la conduite d'acheminement (10) en un lieu plus éloigné du réservoir (2), la quantité de fluide résiduel distribuée étant mesurée,
- dans lequel la quantité de fluide distribuée avant la fermeture du dispositif (13) de fermeture de réservoir et la quantité de fluide résiduel distribuée sont déterminées au moyen de différents dispositifs de mesure.

2. Procédé selon la revendication 1,
***caractérisé en ce que*** le fluide résiduel est acheminé au moyen d'un dispositif (55) de pompage de vidange placé sur la conduite de vidange (50).

3. Procédé selon l'une quelconque des revendications précédentes, ***caractérisé en ce que*** la quantité de fluide résiduel distribuée est déterminée au moyen d'un dispositif (53) de mesure du débit de vidange placé sur la conduite de vidange (50).

4. Procédé selon l'une quelconque des revendications précédentes, ***caractérisé en ce que*** le fluide résiduel est évacué de la conduite d'acheminement (10) au niveau d'un séparateur (30) de gaz qui est placé sur la conduite d'acheminement (10).

5. Procédé selon l'une quelconque des revendications précédentes, ***caractérisé en ce que*** le fluide distribué avant la fermeture du dispositif ( 13) de fermeture du réservoir et le fluide résiduel sont distribués par la même ouverture de distribution (20).

6. Procédé selon l'une quelconque des revendications précédentes, ***caractérisé en ce que*** le fluide est distribué par au moins un tuyau plein.

7. Dispositif de distribution d'un fluide depuis au moins un réservoir (2) pour mettre en oeuvre le procédé selon l'une quelconque des revendications précédentes, avec
- une conduite d'acheminement (10) qui est raccordée au réservoir (2) à une première extrémité par l'intermédiaire d'un dispositif (13) de fermeture de réservoir, et qui comprend à son autre extrémité au moins une ouverture de distribution (20),
- des moyens qui sont conçus pour évacuer et distribuer un fluide résiduel qui, après fermeture du dispositif (13) de fermeture de réservoir, se trouve du côté du dispositif (13) de fermeture de réservoir opposé au réservoir dans la conduite d'acheminement (10), et
- des moyens (17) pour déterminer la quantité de fluide distribuée avant la fermeture du dispositif (13) de fermeture de réservoir,
***caractérisé***
- ***en ce que*** les moyens qui sont conçus pour évacuer et distribuer un fluide résiduel, comprennent une conduite de vidange (50) qui part de la conduite d'acheminement (10) et re-débouche dans la conduite d'acheminement (10) en un lieu plus éloignée du réservoir (2), et
- ***en ce que*** des moyens (53) sont prévus, qui sont conçus pour mesurer la quantité de fluide résiduel distribuée et qui différent des moyens pour déterminer la quantité de fluide distribuée avant la fermeture du dispositif (13) de fermeture de réservoir,
- dans lequel le dispositif est conçu pour que la quantité de fluide résiduel distribuée soit mesurée, la quantité de fluide distribuée avant la fermeture du dispositif (13) de fermeture de réservoir et la quantité de fluide résiduel distribuée étant déterminées au moyen de dispositifs de mesure différents.

8. Dispositif selon la revendication 7, ***caractérisé***
***en ce que****,* sur la conduite d'acheminement (10), est placé un séparateur (30) de gaz, et
***en ce que*** la conduite de vidange (50) part en particulier au niveau du séparateur de gaz (30).

9. Dispositif selon l'une quelconque des revendications 7 ou 8, ***caractérisé en ce que,*** sur la conduite d'acheminement, est prévu un dispositif de pompage principal (15) et/ou un dispositif de mesure de débit principal (17).

10. Dispositif selon l'une quelconque des revendications 7 à 9, ***caractérisé en ce que,*** sur la conduite de vidange (50), est placé un dispositif (55) de pompage de vidange et/ou un dispositif (53) de mesure de débit de vidange.

11. Dispositif selon l'une quelconque des revendications 7 à 10, ***caractérisé***
***en ce que****,* sur la conduite de vidange (50), est prévu un capteur de niveau (58), et
***en ce que,*** de manière préférée, une commande est prévue, qui est conformée pour commander le dispositif (55) de pompage de vidange en fonction du niveau relevé par le capteur de niveau (58).

12. Dispositif selon l'une quelconque des revendications 7 à 11, ***caractérisé en ce que*** sur la conduite de vidange (50) est prévu au moins un dispositif de fermeture (61, 62).

13. Dispositif selon l'une quelconque des revendications 7 à 12, ***caractérisé en ce que*** le conduite de vidange (50) part de la conduite d'acheminement (10) du côté orienté vers le réservoir du dispositif (17) de mesure de débit principal et re-débouche dans la conduite d'acheminement (10) du côté du dispositif de mesure de débit principal (17) opposé au réservoir.

14. Dispositif selon l'une quelconque des revendications 7 à 13, ***caractérisé en ce que*** sur la conduite d'acheminement (10), en particulier au niveau du dispositif de mesure de débit principal (17) et en particulier sur son côté orienté vers le réservoir, il est prévu un dispositif de fermeture, en particulier un clapet anti-retour (19).

15. Dispositif selon l'une quelconque des revendications 7 à 14, ***caractérisé en ce que*** plusieurs réservoirs (2) sont prévus et ***en ce que*** la conduite d'acheminement (10) comprend une conduite collectrice (11) sur laquelle les réservoirs (2) sont raccordés chacun par l'intermédiaire d'un dispositif (13) de fermeture de réservoir.

16. Dispositif selon l'une quelconque des revendications 7 à 15, ***caractérisé***
***en ce que*** la conduite d'acheminement (10) comprend plusieurs conduites de distribution (70) sur chacune desquelles est prévue une ouverture de distribution (20),
***en ce que*** sur la conduite d'acheminement (10) est prévu un distributeur avec lequel le fluide peut être réparti dans les différentes conduites de distribution (70), et
***en ce que*** la conduite de vidange (50) se ramifie en plusieurs sous-conduites (51) qui débouchent chacune dans différentes conduites de distribution (70).

17. Dispositif selon l'une quelconque des revendications 7 à 16, ***caractérisé en ce que*** la conduite d'acheminement (10) comprend au moins une conduite de distribution (70) conformée en tuyau plein.
